# EUROPÄISCHE PATENTSCHRIFT

(11) **EP 0 238 939 B1**
(45) Veröffentlichungstag und Bekanntmachung des Hinweises auf die Patenterteilung: **06.06.1990**
(21) Anmeldenummer: 87103539.0
(22) Anmeldetag: 11.03.1987
(51) Int. Cl.: G03G 15/08

(54) **Vorrichtung zum Einfüllen von Toner aus einem Transportbehälter in einen Tonervorratsbehälter**
Device for transferring toner from a transport cartridge into a toner hopper
Dispositif pour transvaser du toner d'un récipient de transport dans un réservoir de distribution de toner

(30) Priorität: 14.03.1986 DE 3608605
(43) Veröffentlichungstag der Anmeldung: 30.09.1987
(73) Patentinhaber: SIEMENS AKTIENGESELLSCHAFT, 80333 München (DE)
(72) Erfinder: Büyükgüclü, Mehmet Ali, Dipl.-Ing.(FH), D-8000 München 90 (DE)

(56) Entgegenhaltungen:
- DE-C- 3 224 296
- FR-A- 2 454 126
- GB-A- 2 065 617
- US-A- 3 951 539
- US-A- 4 029 047
- PATENT ABSTRACTS OF JAPAN, Band 3, Nr, 94 (E-129), 10. August 1979, Seite 152 E 129; & JP-A-54 73 049 (FUJITSU K.K.) 06-12-1979
- XEROX DISCLOSURE JOURNAL, Band 1, Nr. 8, August 1976, Seite 47, Stamford, Connecticut, US; D.J. HARMON: "Pneumatic toner conveying system"
- IBM TECHNICAL DISCLOSURE BULLETIN, Band 22, Nr. 5, Oktober 1979, Seite 1937, New York, US; L. BERG: "Replacing a toner return auger system by an ejector"

## Beschreibung

Die Erfindung betrifft eine Vorrichtung und ein Verfahren zum Einfüllen von Toner aus einem Transportbehälter in einen Tonervorratsbehälter eines elektrofotografischen Druck- oder Kopiergerätes.

In der Kopiertechnik und bei modernen Datenschnelldruckern die nach dem Prinzip der Elektrofotographie arbeiten, werden Ladungsbilder auf einem Aufzeichnungsträger z.B. direkt auf einen Zwischenträger (Fotoleitertrommel) oder direkt auf Spezialpapier erzeugt und anschließend mit einem schwarzen Pulver (Toner) in eine Entwicklerstation eingefärbt. Dieses Tonerbild wird bei Verwendung eines Zwischenträgers anschließend auf Normalpapier übertragen und auf diesem fixiert. In der Regel wird zum Entwickeln ein Zweikomponenten-Entwickler verwendet, der aus ferromagnetischen Trägerteilchen und Tonerteilchen besteht. Der Entwickler wird mittels einer Magnetbürstenanordnung am Ladungsbild auf dem Zwischenträger vorbeigeführt, an dem der Toner verursacht durch elektrostatische Kräfte haften bleibt.

Ein elektrofotographisches Kopiergerät, das nach dem angegebenen Prinzip Ladungsbilder entwickelt, ist z.B. aus der DE-AS 2 166 667 bekannt.

Durch das Einfärben der Ladungsbilder auf dem Zwischenträger nimmt die Tonerkonzentration im Entwicklergemisch der Entwicklerstation ständig ab. Es ist darum erforderlich, dem Entwicklergemisch ständig neuen Toner dosiert zuzuführen. Da bei schnellen Kopiergeräten und Hochleistungsdatendruckern der Tonerverbrauch pro Zeiteinheit sehr hoch ist, wird bei solchen Geräten ein geräumiger Tonervorratsbehälter verwendet um Stillstandszeiten durch Nachfüllen von Toner zu vermeiden. Wenn dieser Tonervorratsbehälter leer ist, wird der Toner, der üblicherweise in handlichen Behältem geliefert wird, in den Vorratsbehälter gefüllt. Dabei ist es wichtig, den Toner aus dem Behälter so in den Vorratsbehälter zu füllen, daß kein Toner verschüttet wird und dadurch die Umgebung verschmutzt.

Aus der DE-C 3 224 296 ist eine Vorrichtung zum Einfüllen und Sieben von Toner aus einem Behälter in einen Tonervorratsbehälter bekannt. Dabei wird der in einem Transportbehälter, nämlich einer Tonerflasche, befindliche Toner einem Vorratsbehälter dadurch zugeführt, daß die Tonerflasch ein eine Einfüllöffnung des Vorratsbehälters gestülpt wird. Im Bereich der Einfüllöffnung ist ein gegenüber dem Vorratsbehälter mit einem Sieb abgeschlossener Siebkorb angeordnet, der mit einer bedarfsweise auslösbaren elektrischen Rütteleinrichtung in Verbindung steht. Die Rütteleinrichtung wird dabei durch Öffnen des die Einfüllöffnung abschlie-Benden Deckels ausgelöst.

Bei derartigen Einfüllvorrichtungen besteht nun die Gefahr, daß beim manuellen Umfüllen aus der Tonertlasche der Toner verschüttet wird. Da außerdem der Toner nur an einer bestimmten Stelle dem Tonervorratsbehälter zugeführt wird, sind besondere Verteilereinrichtungen im Tonervorratsbehälter notwendig, um eine gleichmäßige Zuführung des Toners zur Entwicklerstation zu gewährleisten.

Es ist weiterhin aus der US-A 3 951 539 eine Einfüllvorrichtung für Toner aus einem Transportbehälter in eine Entwicklerstation eines elektrofotografischen Kopiergerätes bekannt, bei der der Toner mittels Druck vom Transportbehälter in die Entwicklungsvorrichtung geführt wird. Der Toner wird dabei durch eine Art Filtereinrichtung mit einer Vielzahl von kleinen Öffnungen gedrückt.

Aufgabe der Erfindung ist es, eine Vorrichtung der eingangs genannten Art so auszugestalten, daß der Toner aus einem einfachen kostengünstigen Transportbehälter in einen geräteseitigen Vorratsbehälter mit großem Fassungsvermögen umgefüllt werden kann, ohne daß dabei Tonerverfestigungen auftreten oder daß Toner verschüttet wird.

Diese Aufgabe wird bei einer Vorrichtung der eingangs genannten Art gemäß dem kennzeichnenden Teil des ersten Patentanspruches gelöst.

Vorteilhafte Ausführungsformen der Erfindung sind in den abhängigen Ansprüchen gekennzeichnet.

In vorteilhafter Weise wird bei der Erfindung der Toner aus einem Transportbehälter nämlich der Tonerflasche über eine flexible Leitung mittels Unterdruck durch Saugen entfernt. Über die flexible Leitung gelangt der Toner in einen Vorratsbehälter, der sich in einen Absetzraum und in einen von dem Absetzraum getrennten Saugraum aufteilt. Der Saugraum steht mit einer Unterdruckpumpe in Verbindung, die einen Unterdruck erzeugt, wodurch sich der Toner am Filter des Absetzraumes absetzt. Nach Abschalten der Saugpumpe fällt der Toner auf eine am Boden des Absetzraumes angeordnete Transportschnecke, die den Toner dosiert der Entwicklerstation des Druckers zuführt.

Durch die Verwendung einer Druckverteilerplatte mit einer Vielzahl von Offnungen ergibt sich eine gleichmäßige Verteilung des Toners im Vorratsbehälter. Der Toner setzt sich dabei an den Stellen des Filters ab, an denen eine starke Strömung auftritt, wobei sich zunächst mehr Toner an diesen Stellen absetzt, als an Stellen mit geringerer Strömung. Durch die dickere Tonerschicht wird aber dann der Strömungswiderstand größer, so daß sich nun die Strömung verlagert. Dieser Vorgang wiederholt sich solange, bis eine bestimmte Tonerschichtdicke erreicht wird, dann fallen die Tonerpartikel in den Bereich der Dosiereinrichtung.

Eine Verklumpung des Toners kann nicht vorkommen, da der Toner mechanisch nicht zusammengedrückt wird.

Durch den flexiblen Schlauch ist der Transportbehälter nämlich die Tonerflasche, nicht ortsgebunden und sie kann bediengünstig angeschlossen bzw. angeordnet werden. Der Tonervorratsbehälter selbst enthält keine mechanisch bewegten Teile und kann deshalb kostengünstig dünnwandig und aus Kunststoff hergestellt sein.

Bei einer besonders vorteilhaften Ausführungsform der Erfindung ist eine den Transportbehälter aufnehmende kombinierte Halte- und Rütteleinrichtung vorgesehen, die schwenkbar am Gerät angeordnet ist. Beim Einlegen der Tonerflasche in einer ersten Aufnahmeposition der Haltevorrichtung und nach Anschluß der Flasche an die flexible Zuleitung wird in einfacher Weise der Transportbehälter nach oben geschwenkt und damit die Rütteleinrichtung die im Schwenkbereich der Halteeinrichtung angeordnet ist und die Saugpumpe ausgelöst.

Die Einrichtung kann dabei wahlweise eingeschaltet bleiben bis die Flasche leer ist oder sie kann nach Bedarf eingeschaltet werden, wenn eine vorbestimmte Restmenge im Vorratsbehälter unterschritten wird. Damit kann der Transportbehälter, nämlich die Tonerflasche, selbst als zusätzliches Reservoir neben dem eigentlichen Vorratsbehälter dienen, womit der Tonervorratsbehälter selbst kleiner ausgestaltet werden kann.

Ausführungsformen der Erfindung sind in den Zeichnungen dargestellt und werden im folgenden beispielsweise näher beschrieben. Es zeigen
Fig. 1 eine schematische Darstellung einer Vorrichtung zum Einfüllen von Toner aus einem Transportbehälter in einen Tonvorratsbehälter teilweise in Schnittdarstellung und
Fig. 2 eine schematische Darstellung derselben Vorrichtung mit einer den Transportbehälter aufnehmenden kombinierten Halte- und Rütteleinrichtung.

In einem hier nicht dargestellten nichtmechanischen Schnelldrucker (Laserdrucker) befindet sich ein Tonervorratsbehälter 10, aus dem der Toner einer Entwicklerstation 11 zur Entwicklung von Ladungsbildem zugeführt wird. Der Tonervorratsbehälter 10 hat etwa die Breite der Entwicklungsstation 11 was in etwa der Druckbreite entspricht und gliedert sich in einen Absetzraum 12 und einen Absaugraum 13. Die Räume sind durch eine Filtereinrichtung 14 voneinander getrennt. Die Filtereinrichtung 14 ist hinsichtlich des Saugraumes 13 durch eine Druckverteilerplatte 15 mit mehreren darauf angeordneten Öffnungen 16 abgeschlossen. Auf der Druckverteilerplatte 15 befindet sich das eigentliche tonerdichte Filter 17, das z.B. aus einer Glasmatte bestehen kann. Dieses Filter 17 ist durch Schaumstoffstreifen 18 an den Rändern abgedichtet. Die Druckverteilerplatte kann auch aus einem einfachen Stützgitter bestehen. Die Öffnungen 16 können dabei entsprechend der gewünschten Druckverteilung angeordnet und dimensioniert sein.

Der Saugraum 13 steht mit einer elektromotorisch betriebenen Unterdruckpumpe 19 in Verbindung. Der Absetzraum 12 wiederum hat einen Anschlußstutzen 20, an dem eine flexible Rohrleitung 21 in Form eines Saugrüssels angeschlossen ist.

Zum Umfüllen eines in Tonerflaschen 22 angelieferten Toners 23 in den Tonervorratsbehälter 10 bzw. in die Entwicklerstation 11 wird die flexible rüsselförmige Saugleitung 21 mit ihrem Saugstutzen 24 in die Tonerflasche 22 eingeführt und dann die Saugpumpe 19 betätigt. Der im Saugraum 13 erzeugte Unterdruck, der gleichmäßig über die Öffnungen 16 der Druckverteilerplatte 15 wirkt, erzeugt einen entsprechenden Unterdruck im Absetzraum 12, wodurch der Toner 23 nach dem "Staubsaugerprinzip" in den Absetzraum 12 eingesaugt wird. Der Toner setzt sich unterhalb der Filtereinrichtung 14 ab und zwar gleichmäßig über die gesamte Breite des Tonervorratsbehälter.

Dies wird automatisch dadurch bewirkt, daß an den Stellen des Filters, an denen bedingt durch größere Öffnungen 16 oder erhöhte Durchlässigkeit des Filters 17 eine starke Strömung auftritt, so daß sich zunächst mehr Toner 23 an diesen Stellen absetzt, als an anderen Stellen mit geringerer Strömung. Durch die entstehende dickere Tonerschicht wird aber der Strömungswiderstand an den erstgenannten Stellen größer, was wiederum zu einer Verlangsamung des Absetzvorganges führt - womit wiederum die zweitgenannten Stellen eine stärkere Strömung erhalten. Dadurch setzen sich an diesen Stellen verstärkt die Tonerpartikeln ab. Dieser Vorgang wiederholt sich solange, bis eine bestimmte Tonerschichtdicke erreicht wird. Dann fallen die Tonerpartikel in den unteren konisch zulaufenden Bereich 25 des Absetzraumes. Um das weitere Absaugen des Toners 23 nicht zu behindern ist deswegen der Anschlußstutzen 20 für die flexible Leitung im oberen Teil des konischen Bereiches des Absetzraumes 25 angeordnet. Am unteren Bereich 25 des konisch ausgestalteten Absetzraumes 12 ist eine über einen Motor 26 angetriebene Dosiereinrichtung in Form einer Transportschnecke 27 angeordnet. Diese Schnecke transportiert bedarfsweise in Abhängigkeit von einer hier nicht dargestellten Füllstandsmeßeinrichtung Toner zu der Entwicklerstation 11.

Bei einer in der Fig. 2 dargestellten besonders vorteilhaften Ausführungsform der Erfindung befindet sich am Tonervorratsbehälter 10 eine kombinierte Halte- und Rütteleinrichtung. Diese Einrichtung besteht aus einer schwenkbar am Gerät angeordneten Haltevorrichtung 28 zur Aufnahme der Tonerflasche 22. Im Schwenkbereich der Haltevorrichtung 28 befindet sich eine Rütteleinrichtung 29. Weiterhin ist ein Schalter 30 vorgesehen, der die Position der Haltevorrichtung 28 abfüllt.

Um den Tonervorrat im Tonervorratsbehälter zu ergänzen, wird die Tonerflasche 22 im abgeschwenkten, gestrichelt dargestellten Zustand der Haltevorrichtung in der Haltevorrichtung 28 verrastet. Sodann wird die Tonerflasche mittels eines bajonettartigen, hier nicht dargestellten Verschluß mit einem entsprechend ausgestalteten Ansaugstutzen 31 mit der flexiblen Leitung 21 verbunden. Der die Unterdruckpumpe 19 betätigende Schalter 30 ist dabei unterbrochen. Nach Hochschwenken der Haltevorrichtung 28 in Pfeilrichtung gelangt die Flasche in den Wirkungsbereich der Rütteleinrichtung 29. Der Schalter 30 kann nun so mit der Rütteleinrichtung 29 bzw. der Unterdruckpumpe 19 gekoppelt sein, daß beim Hochschwenken die Unterdruckpumpe 19 und die Rütteleinrichtung 29 automatisch eingeschaltet werden. Ober einen Schwengel 32, der elektromotorisch betrieben ist, wird die Tonerflasche 22 gerüttelt. Die Rütteleinrichtung kann aber auch entsprechend der DE-PS 32 24 296 ausgestaltet sein.

Durch das Rütteln wird eine schnelle rückstandfreie Entleerung der Flasche erreicht.

Die Einrichtung kann wahlweise eingeschaltet bleiben, bis die Tonerflasche 22 leer wird - für eine 1 Kg-Flasche braucht man z.B. weniger als 1 Minute - oder sie kann nach Bedarf eingeschaltet werden. Dieses Einschalten kann in Abhängigkeit von dem Unterschreiten einer bestimmten Restmenge im Vorratsbehälter vorgenommen werden. Die Tonerflasche 22 dient dabei als zusätzliches Reservoir für den Tonervorratsbehälter 10.

Der Tonervorratsbehälters 10 selbst kann vollständig aus Kunststoff gefertigt werden. Die Haltevorrichtung mit dem das Gehäuse des Gerätes verbindenden Scharnier 33 kann aus Metall hergestellt sein.

## Patentansprüche

1. Vorrichtung zum Einfüllen von Toner (23) aus einem Transportbehälter (22) in einen Tonervorratsbehälter (10), von wo aus der Toner dann einer Entwicklerstation (11) eines elektrofotographischen Druck- oder Kopiergerätes zugeführt wird, wobei der Tonervorratsbehälter (10) einen Absetzraum (12), der mit der Entwicklerstation (11) in Verbindung steht, und einen von dem Absetzraum über eine Filtereinrichtung (14) getrennten Saugraum (13) mit zugeordneter Unterdruck erzeugender Einrichtung (19) aufweist, wobei zum Umfüllen des Toners (23) aus dem Transportbehälter (22) der Transportbehälter (22) über eine Zuführungsleitung (21) an den Absetzraum (12) anschließbar ist, und wobei durch Unterdruckerzeugung im Saugraum (13) sich der Toner im Absetzraum (12) absetzt.

2. Vorrichtung nach Anspruch 1, wobei am Boden des Absetzraumes (12) eine den Toner (23) der Entwicklerstation (11) zuführende Dosiereinrichtung (27) angeordnet ist.

3. Vorrichtung nach einem der Ansprüche 1 oder 2, wobei die Filtereinrichtung (14) eine Druckverteilerplatte (15) mit einer Vielzahl von Öffnungen (16) und eine Filtermatte (17) aufweist.

4. Vorrichtung nach einem der Ansprüche 1 bis 3, wobei der Absetzraum (12) derart aufgebaut ist, daß sich mindestens bei Unterbrechen der Unterdruckerzeugung der Toner (23) im Bereich der Dosiereinrichtung (27) absetzt.

5. Vorrichtung nach Anspruch 2, wobei die Dosiereinrichtung eine Transportschnecke (27) aufweist.

6. Vorrichtung nach einem der Ansprüche 1 bis 5, wobei der Saugraum (13) mit einer Saugpumpe (19) in Verbindung steht.

7. Vorrichtung nach einem der Ansprüche 1 bis 6, mit einer den Transportbehälter aufnehmenden Halte- und Rütteleinrichtung (28, 29).

8. Vorrichtung nach Anspruch 7, wobei die Halteeinrichtung (28) schwenkbar am Gerät angeordnet ist, wobei in einer ersten Aufnahmeposition der Transportbehälter (23) in die Halteeinrichtung (28) einlegbar und mit einer flexiblen Leitung (21) an den Tonervorratsbehälter (10) anschließbar ist und daß nach Verschwenken der Haltevorrichtung (28) in den Wirkungsbereich der Rütteleinrichtung (29) über entsprechende Schalteinrichtungen (30) die Rütteleinrichtung (29) und/oder die Unterdruck erzeugende Einrichtung (19) aktivierbar sind.

9. Vorrichtung nach Anspruch 8, wobei das Einschalten der Rütteleinrichtung (29) und/oder der den Unterdruck erzeugenden Einrichtung (19) in Abhängigkeit von dem Unterschreiten einer bestimmten Restmenge an Tonervorrat im Tonervorratsbehälter (10) erfolgt.

10. Verfahren zum Einfüllen von Toner (23) aus einem Transportbehälter (22) in einen Tonervorratsbehälter (10) von wo aus der Toner (23) dann einer Entwicklerstation (11) eines elektrofotographischen Druck- oder Kopiergerätes zugeführt wird, mit folgenden Verfahrensschritten:
a) Mit Hilfe von Unterdruck wird der Toner (23) aus dem Transportbehälter (22) abgesaugt und an einer Filtereinrichtung (14) in dem Tonervorratsbehälter (10) abgeschieden,
b) der an der Filtereinrichtung (14) abgeschiedene Toner (23) wird über eine Dosiereinrichtung (27) der Entwicklerstation (11) zugeführt.

## Claims

1. Apparatus for filling toner (23) from a transport container (22) into a toner reservoir (10), from which the toner is then supplied to a developing station (11) of an electrophotographic printer or copier device, the toner reservoir (10) having a settling space (12), which communicates with the developing station (11), and a suction space (13) separated from the settling space via a filter device (14) and having an allocated device (19) generating an underpressure, it being possible, for the purpose of transferring the toner (23) from the transport container (22), to connect the transport container (22) to the settling space (12) via a feedline (21), and the toner settling in the settling space (12) by generating an underpressure in the suction space (13).

2. Device according to claim 1, wherein a metering device (27) supplying the toner (23) to the developing station (11) is arranged on the floor of the settling space (12).

3. Device according to one of claims 1 or 2, wherein the filter device (14) has a pressure distributing plate (15) having a plurality of openings (16) and a filter mat (17).

4. Device according to one of claims 1 to 3, wherein the settling space (12) is constructed such that, at least on the interruption of the underpressure generation, the toner (23) settles in the region of the metering device (27).

5. Device according to claim 2, wherein the metering device has a worm conveyor (27).

6. Device according to one of claims 1 to 5, wherein the suction space (13) communicates with a suction pump (19).

7. Device according to one of claims 1 to 6, having a holding and shaking device (28, 29) which receives the transport container.

8. Device according to claim 7, wherein the holding device (28) is pivotably arranged at the device, the transport container (23) being insertable into the holding device (28) in a first receiving position and being connectable to the toner reservoir (10) with a flexible line (21), and wherein, after pivoting the holding device (28) into the range of influence of the shaking device (29), the shaking device (29) and/or the device generating the underpressure (19) can be activated via appropriate switch devices (30).

9. Device according to claim 8, wherein the shaking device (29) and/or the device (19) generating the underpressure are switched on as a function of the undershooting of a particular residual amount of toner supply in the toner reservoir (10).

10. Method for filling toner (23, from a transport container (22) into a toner reservoir (10) from where the toner (23) is then supplied to a developing station (11) of an electrophotographic printer or copier device, comprising the following process steps:
a) the toner (23) is sucked out of the transport, container (22) with the assistance of underpressure and deposited at a filter device (14) in the toner reservoir (10),
b) the toner (23) deposited at the filter device (14) is fed to the developing station (11) via a metering device (27).

## Revendications

1. Dispositif de transvasement de toner (23) d'un récipient de transport (22) à un réservoir de toner (10), à partir duquel le toner est envoyé ensuite à un poste de développement (11) d'une imprimante ou d'un appareil de reprographie électrophotogra- phique, le réservoir de toner (10) comportant une chambre de dépôt (12), qui communique avec le poste de développement (11), et une chambre d'aspiration (13), séparée de la chambre de dépôt par un dispositif de filtration et associée à un dispositif de production d'une dépression (19), le récipient de transport (22) pouvant, pour le transvasement du toner du récipient de transport (22), être mis en communication, par un conduit d'amenée (21), avec la chambre de dépôt (12) et le toner se déposant dans la chambre de dépôt (12) par production d'une dépression dans la chambre d'aspiration (13).

2. Dispositif suivant la revendication 1, dans lequel un dispositif de dosage (27) amenant le toner (23) au poste de développement (11) est monté dans le fond de la chambre de dépôt (12).

3. Dispositif suivant l'une des revendications 1 ou 2, dans lequel le dispositif de filtration (14) comporte une plaque de répartition de la pression (15), ayant un grand nombre d'orifices (16), et une couche filtrante (17).

4. Dispositif suivant l'une des revendications 1 à 3, dans lequel la chambre de dépôt est constituée de façon que le toner (23) se dépose dans la région du dispositif de dosage (27), au moins lors de l'interruption de la production de la dépression.

5. Dispositif suivant la revendication 2, dans lequel le dispositif de dosage comporte une vis convoyeuse (27).

6. Dispositif suivant l'une des revendications 1 à 5, dans lequel la chambre d'aspiration (13) communique avec une pompe aspirante (19).

7. Dispositif suivant l'une des revendications 1 à 6, comprenant un dispositif de support et un dispositif à secouer (28, 29) recevant le récipient de trans-. port.

8. Dispositif suivant la revendication 7, dans lequel le dispositif de support (28) est monté basculant sur l'appareil, le récipient de transport (23) pouvant être monté, en une première position de réception, dans le dispositif de support (28) et pouvant communiquer, par un conduit souple (21), avec le réservoir de toner (10), et dans lequel, après basculement du dispositif de support (28) dans la zone d'action du dispositif à secouer (29) le dispositif à secouer (29) et/ou le dispositif de production d'une dépression (19) peuvent être mis en fonctionnement par des dispositifs de branchement (30) adéquats.

9. Dispositif suivant la revendication 8, dans lequel le branchement du dispositif à secouer (29) et/ou du dispositif de production d'une dépression (19) s'effectue quand la réserve de toner, dans le réservoir de toner (10), devient inférieure à une quantité résiduelle déterminée.

10. Procédé de transvasement de toner (23) d'un récipient de transport (22) à un réservoir de toner (10), à partir duquel le toner est envoyé ensuite à un poste de développement (11) d'une imprimante ou d'un appareil de reprographie électrophotogra- phique, comprenant les stades de procédé suivants:
a) à l'aide d'une dépression, le toner (23) est aspiré du récipient de transport (22) et est déposé sur un dispositif de filtration (14) dans le réservoir de toner (10),
b) le toner (23), déposé sur le dispositif de filtration (14), est envoyé au poste de développement (11) par un dispositif de dosage (27).
